# EUROPÄISCHE PATENTSCHRIFT

(11) **EP 1 592 026 B1**
(45) Veröffentlichungstag und Bekanntmachung des Hinweises auf die Patenterteilung: **12.11.2008**
(21) Anmeldenummer: 05007828.6
(22) Anmeldetag: 09.04.2005
(51) Int. Cl.: H01F 7/02

(54) **Haftmagnet**
Clamp-on magnet
Aimant d'accrochage

(30) Priorität: 26.04.2004 DE 202004006618 U
(43) Veröffentlichungstag der Anmeldung: 02.11.2005
(73) Patentinhaber: Ratec Maschinenentwicklungs- und Verwaltungs-GmbH, 68766 Hockenheim (DE)
(72) Erfinder: Reymann, Andreas, 68766 Hockenheim (DE)
(74) Vertreter: Paul, Dieter-Alfred

(56) Entgegenhaltungen:
- DE-A1- 2 935 475
- DE-U- 1 741 733
- FR-A- 2 597 933
- GB-A- 865 502
- US-A- 4 842 460
- PATENT ABSTRACTS OF JAPAN Bd. 006, Nr. 067 (E-104), 28. April 1982 (1982-04-28) & JP 57 007907 A (TAAMO:KK), 16. Januar 1982 (1982-01-16)

## Beschreibung

Die Erfindung betrifft einen Haftmagneten zum Haften auf einem magnetischen oder magnetisierbaren Untergrund, mit einer Mehrzahl von parallel verlaufenden scheibenförmigen Magnetelementen und parallel dazu verlaufenden scheibenförmigen Polelementen, wobei Magnet- und Polelemente abwechselnd zu einem Verbund verspannt sind und wobei die Magnetelemente amagnetische Schutzschichten aufweisen.

Für die Herstellung von Betonfertigteilen werden auf Stahltischen Schalungsteile aufgesetzt, die mittels auf dem Stahltisch aufgesetzten Haftmagneteinrichtungen in ihrer Position fixiert werden. Eine solche Haftmagneteinrichtung ist beispielsweise aus der DE 201 05 709 U1 bekannt.

Für solche Haftmagneteinrichtungen werden Haftmagnete verwendet, die lamellenartig aufgebaut, d.h. aus einer Mehrzahl von parallel verlaufenden, scheibenförmigen und rechteckigen Magnetelementen und parallel dazu verlaufenden, ebenfalls scheibenförmigen und rechteckigen, weichmagnetischen Polelementen abwechselnd zusammengesetzt und miteinander zu einem Verbund verspannt sind. Solche Haftmagnete sind beispielsweise aus der DE 44 24 447 und dem DE 94 11 585 U1 bekannt. Dabei stehen die Polelemente meist an allen Stirnseiten, zumindest jedoch an der für die Auflage auf den Stahltisch bestimmten Unterseite über die Magnetelemente vor, so daß zwischen den Polelementen Nuten entstehen, deren Nutgrund durch die Stirnseiten der Magnetelemente gebildet wird.

Die für die Magnetelemente verwendeten Materialien sind nur wenig korrosionsbeständig. Um sie zu schützen, ist in der DE 198 10 612 C2 vorgeschlagen, den Haftmagneten in eine eine Schutzschicht bildende Kunststoffummantelung so einzukapseln, daß nur die Polelemente und diese auch nur an der Unterseite des Haftmagneten freiliegen, der Haftmagnet ansonsten und damit insbesondere die Magnetelemente vollständig umschlossen sind. In einer Abwandlung dieser Schutzmaßnahme werden nur die vorbeschriebenen Nuten zwischen den Polelementen mit einem Kunststoff als Schutzschicht vergossen und so die Magnetelemente vor korrosiven Einflüssen geschützt.

Solche Haftmagnete werden durch herumspritzenden Beton schnell verschmutzt. Der Beton haftet hartnäckig auf den Haftmagneten und wird maschinell mit Hilfe von Stahlbürsten entfernt. Dies führt dazu, daß die Schutzschichten aus Kunststoff nach und nach abgetragen werden mit der Folge, daß die korrosionsempfindlichen Magnetelemente zum Vorschein kommen und korrodieren.

Alternativ dazu sind im Stand der Technik Haftmagnete bekannt, bei denen als runde Scheiben ausgebildete Magnetelemente in passende Ausnehmungen von Schutzrahmen lose eingesetzt und die Kombination aus Schutzrahmen und Magnetelementen zwischen Polelementen verspannt wird (DE 17 41 733 U). Es können auch nebeneinander mehrere solcher runden Magnetelemente in passende Ausnehmungen von jeweils einem Schutzrahmenlose eingesetzt sein. Die Schutzrahmen bestehen aus einem amagnetischen Werkstoff, beispielsweise Aluminium, Messing oder einem geeigneten Kunststoff wie Polyethylen. Die Herstellung des Schutzrahmens ist kostenaufwendig. Hinzu kommt, daß kreisförmige Magnetelemente eine schlechtere Wirkung haben als rechteckige Magnetelemente.

Ein weiteres Problem stellt der Umstand dar, daß Haftmagnete in unterschiedlichen Größen benötigt werden. Haben die Magnetelemente Rechteckform, müssen sie individuell an die jeweilige Länge des Haftmagneten angepaßt werden. Dies ist zwar bei kreisförmigen Magnetelementen nicht erforderlich. Statt dessen muß jedoch der Schutzrahmen mit einer der Länge des Haftmagneten entsprechenden Anzahl von Ausnehmungen versehen, insoweit also ebenfalls eine individuelle Anpassung vorgenommen werden. In beiden Fällen führt dies zu erheblichen Kosten.

Bei einem gattungsgemäßen Haftmagneten in der DE 29 35 475 A1, welche als nächstliegender Stand der Technik angesehen wird, sind rechteckige Magnet- und Polelemente abwechselnd ebenfalls zu einem Verbund verspannt. Auf der Haftseite sind in die Lücken zwischen die Polelemente Metallstreifen aus amagnetischem Material zur Abdeckung der dortigen Stirnflächen der Magnetelemente eingelegt. Hierdurch soll das entweder keramisch gebundene oder plastikgebundene Dauermagnetmaterial gegen Ausbrechen sowie gegen das Eindrücken von Stahlspänen geschützt werden, und es soll die Reinigung der Haftfläche des Haftmagneten erleichtert werden. Die Befestigung der Abdeckstreifen erfolgt dadurch, dass die Enden der Abdeckstreifen hakenartig ausgebildet werden und in ein Werkzeugharz eingreifen, das über die der Haftseite abgewandte Oberfläche der Magnet- und Polelemente gegossen wird. Hierdurch werden die Magnetelemente nicht nur durch die Klebekraft des Werkzeugharzes fixiert, sondern auch mechanisch durch die Abdeckstreifen selbst.

Es sind ferner Haftmagnete bekannt (FR 2 597 933 A1), bei denen ein einziges Magnetelement zwischen zwei Polelementen angeordnet ist, die an einer Längsseite oder an beiden Längsseiten gegeneinander gerichtete Stege aufweisen, die den Haftmagneten teilweise überdecken. Die Polelemente können auch einen poppel-T-Querschnitt haben.

Der Erfindung liegt folglich die Aufgabe zugrunde, bei einem Haftmagneten der eingangs genannten Art die Voraussetzungen dafür zu schaffen, daß Haftmagnete unterschiedlicher Länge mit geringeren Kosten hergestellt und die Magnetelemente zuverlässig und dauerhaft gegen Korrosion geschützt werden können.

Diese Aufgabe wird entsprechend den kennzeichnenden Merkmalen des Patentanspruchs 1 erfindungsgemäß dadurch gelöst, daß die Schutzschichten ausschließlich mit den Magnetelementen verbunden sind, also Teil der Magnetelemente sind und als die Magnetelemente umschließende Schutzmanschetten ausgebildet sind und daß die Polelemente an den den Magnetelementen zugewandten Seiten Nuten aufweisen, in die die Magnetelemente mit den Schutzmanschetten einfassen. Die Magnetelemente sind also vor der Montage schon mit Schutzmanschetten versehen und werden zusammen mit diesen zwischen den Polelementen verspannt. Auf diese Weise eröffnet sich die Möglichkeit, die Magnetelemente zu standardisieren und unterschiedliche Längen des Haftmagneten dadurch zu verwirklichen, daß zwischen zwei Polelementen mehrere, gleich große Magnetelemente in Längsrichtung nebeneinander angeordnet werden. Auf diese Weise kann eine Familie unterschiedlich großer Haftmagnete kostengünstig hergestellt werden. Hinzu kommt, daß die Haftmagnete zusammen mit den Schutzmanschetten Nuten aufweisen, die in die Polelemente eingeformt sind und ein Ablösen der Schutzmanschetten verhindern.

Das Material und die Dicke der Schutzschichten kann an den jeweiligen Anwendungszweck angepaßt werden. In Fällen, in denen die Schutzschichten keiner abrasiven Beanspruchung unterliegen, reichen dünne Schutzschichten aus einem Kunststoff wie Polyäthylen aus. Ist die abrasive Beanspruchung groß, beispielsweise durch Reinigungsbürsten, empfehlen sich Schutzschichten aus amagnetischen Metallen, beispielsweise aus Aluminium oder Edelstahl bzw. nichtrostenden Stählen wie V2A und V4A. Auch Hartkunststoffe wie Duroplaste sind dann geeignet.

Die Schutzmanschetten können so gefertigt sein, daß sie einen geschlossenen Schutzring bilden. Dieser kann endlos ausgebildet sein. Er kann jedoch auch dadurch hergestellt sein, daß der Schutzring aus einem Schutzstreifen gebildet ist, dessen Enden überlappen und dort miteinander verbunden sind. In diesem Fall empfiehlt es sich, die überlappenden Enden an dem zugehörigen Magnetelement zu befestigen, beispielsweise durch Punktschweißen oder dergleichen.

In weiterer Ausgestaltung der Erfindung ist vorgesehen, daß die Nuten die Schutzschichten einfassen, und zwar vorzugsweise derart spielfrei, daß sie in den Nuten geführt sind und auch eine Abdichtung erzielt wird.

Sofern der Haftmagnet von Befestigungsmitteln zum Verspannen der Polelemente mit nebeneinander angeordneten Magnetelementen durchsetzt ist, sollte jedes Magnetelement wenigstens ein Befestigungsmittel zumindest teilweise einfassen. Dies kann beispielsweise auch so geschehen, daß zwei nebeneinander angeordnete Magnetelemente ein Befestigungselement jeweils beidseitig gemeinsam einfassen, und zwar vorzugsweise halbkreisförmig sich ergänzend.

In der Zeichnung ist die Erfindung anhand eines Ausführungsbeispiels näher veranschaulicht. Es zeigen:
- Figur 1: die Seitenansicht eines erfindungsgemäßen Haftmagneten;
- Figur 2: eine Draufsicht auf den Haftmagneten gemäß Figur 1;
- Figur 3: einen Schnitt durch den Haftmagneten gemäß Figur 2 in der Ebene A-A;
- Figur 4: eine stirnseitige Ansicht des Haftmagneten gemäß den Figuren 1 bis 3;
- Figur 5: eine vergrößerte Detaildarstellung des in Figur 4 eingekreisten Details;
- Figur 6: eine vergrößerte Detaildarstellung des in Figur 3 eingekreisten Details ohne Polelement.

Der in den Figuren dargestellte Haftmagnet 1 weist drei rechteckige, scheibenförmige Polelemente 2, 3, 4 auf, die aus einem weichmagnetischen Material bestehen. Zwischen den Polelementen 2, 3 und den Polelementen 3, 4 sind rechteckförmige Magnetstreifen 5, 6 bzw. 7, 8 angeordnet, wobei jeweils zwei Magnetstreifen 5, 6 bzw. 7, 8 in Längsrichtung des Haftmagneten 1 nebeneinander angeordnet sind. Die Polelemente 2, 3, 4 und die Magnetstreifen 5, 6, 7 sind von Schrauben 9, 10, 11, 12 durchsetzt, die die Polelemente 2, 3, 4 und die Magnetstreifen 5, 6, 7, 8 gegeneinander verspannen, so daß der Haftmagnet 1 einen festen Verbund bildet.

Jeder der Magnetstreifen 5, 6, 7, 8 weist ein Magnetelement 13, 14 (vgl. Figur 3) aus magnetischem Material auf, wobei jeweils deren vier Stirnseiten von einem Schutzring 15, 16, 17, 18 vollständig abgedeckt sind, so daß jedes Magnetelement 13, 14 von jeweils einem Schutzring 15, 16, 17, 18 allseitig umschlossen ist. Die Breite der Schutzringe 15, 16, 17, 18 entspricht der Breite der Magnetelemente 13, 14. Die Schutzringe 15, 16, 17, 18 bestehen jeweils aus einem Schutzstreifen mit sich an einer senkrechten Stirnseite überlappenden Endabschnitten 19, 20 (vgl. Figur 6), welche durch Punktschweißungen 21, 22 untereinander und mit der dortigen Stirnseite des zugehörigen Magnetelements 14 verbunden sind.

Wie insbesondere aus der Darstellung gemäß Figur 5 zu ersehen ist, sind in die Polelemente 2, 3, 4, 5 Längsnuten 23, 24 eingeformt, die sich über die gesamte Länge der Polelemente 2, 3, 4 erstrecken und die Magnetstreifen 5, 6, 7, 8 oben- und untenseitig formschlüssig einfassen. Die Tiefe der Längsnuten 23, 24 beträgt etwa einen halben Millimeter. Es versteht sich, daß solche Längsnuten auch in den die Magnetstreifen 7, 8 einfassenden Polelementen 3, 4 eingeformt sind.

Die Schutzringe 15, 16, 17, 18 schützen die Magnetelemente 13, 14 vor Korrosion. Gleichzeitig sind sie derart abriebfest, daß sie wiederholten Säuberungen des Haftmagneten 1 auch mittels Stahlbürsten widerstehen, so daß die Magnetelemente 13, 14 dauerhaft gegen Korrosion geschützt bleiben.

## Patentansprüche

1. Haftmagnet (1) zum Haften auf einem magnetischen oder magnetisierbaren Untergrund, mit einer Mehrzahl von parallel verlaufenden, scheibenförmigen Magnetelementen (13, 14) und parallel dazu verlaufenden, scheibenförmigen Polelementen (2, 3, 4), wobei Magnet- und Polelemente (2, 3, 4, 13, 14) abwechselnd zu einem Verbund verspannt sind und wobei die Magnetelemente (13, 14) amagnetische Schutzschichten (15, 16, 17, 18) aufweisen, **dadurch gekennzeichnet, daß** die Schutzschichten ausschließlich mit den Magnetelementen (13, 14) verbunden und als die Magnetelemente (13, 14) umschließende Schutzmanschotten (15, 16, 17, 18) ausgebildet sind und daß die Polelemente (2, 3, 4) an den den Magnetelementen (13, 14) zugewandten Seiten Nuten (23, 24) aufweisen, in die die Magnetelemente (13, 14) mit den Schutzmanschetten (15, 16, 17, 18) einfassen.

2. Haftmagnet nach Anspruch 1, **dadurch gekennzeichnet, daß** die Schutzschichten (15, 16, 17, 18) aus Kunststoff oder Metall bestehen.

3. Haftmagnet nach Anspruch 1 oder 2, **dadurch gekennzeichnet, daß** die Schutzmanschetten jeweils einen geschlossenen Schutzring (15, 16, 17, 18) bilden.

4. Haftmagnet nach einem der Ansprüche 1 bis 3, **dadurch gekennzeichnet, daß** die Schutzringe (15, 16, 17, 18) aus einem Schutzstreifen gebildet sind, dessen Enden (19, 20) überlappen und dort miteinander verbunden sind.

5. Haftmagnet nach Anspruch 4, **dadurch gekennzeichnet, daß** die überlappenden Enden (19, 20) an dem zugehörigen Magnetelement (13, 14) befestigt sind.

6. Haftmagnet nach einem der Ansprüche 1 bis 5, **dadurch gekennzeichnet, daß** die Nuten (23, 24) die Schutzschichten (15, 16, 17, 18) einfassen.

7. Haftmagnet nach Anspruch 6, **dadurch gekennzeichnet, dass** die Nuten (23, 24) die Schutzschichten (15, 16, 17, 18) spielfrei einfassen.

8. Haftmagnet nach einem der Ansprüche 1 bis 7, **dadurch gekennzeichnet, daß** wenigstens zwischen zwei Polelementen (2, 3, 4) mehrere Magnetelemente (13, 14) in Längsrichtungen nebeneinander angeordnet sind.

9. Haftmagnet nach Anspruch 8, **dadurch gekennzeichnet, daß** der Haftmagnet (1) von Befestigungsmitteln (9, 10, 11, 12) durchsetzt ist und jedes Magnetelement (13, 14) wenigstens ein Befestigungsmittel (9, 10, 11, 12) zumindest teilweise formschlüssig einfaßt.

10. Haftmagnet nach Anspruch 9, **dadurch gekennzeichnet, daß** zwei nebeneinander angeordnete Magnetelemente ein Befestigungselement jeweils halbseitig gemeinsam einfassen.

## Claims

1. An anchoring magnet (1) for anchoring onto a magnetic or magnetizable substrate, having a plurality of panel-shaped magnet elements (13, 14) extending in parallel fashion and panel-shaped pole elements (2, 3, 4) extending parallel thereto, the magnet and pole elements (2, 3, 4, 13, 14) being clamped alternatingly into an assemblage, the magnet elements (13, 14) having nonmagnetic protective layers (15, 16, 17, 18),
**characterized in that** the protective layers (15, 16, 17, 18) are joined exclusively to the magnet elements (13, 14), and are embodied as protective sleeves (15, 16, 17, 18) enclosing the magnet elements (13, 14) and that the pole elements (2, 3, 4) have, on the sides facing toward the magnet elements (13, 14), grooves (23, 24) into which the magnet elements (13, 14) having the protective layers (15, 16, 17, 18) are fitted

2. The anchoring magnet as defined in Claim 1, **characterized in that** the protective layers (15, 16, 17, 18) are made of plastic or metal.

3. The anchoring magnet as defined in Claim 1 or 2, **characterized in that** the protective sleeves each form a continuous protective ring (15, 16, 17, 18).

4. The anchoring magnet as defined in one of Claims 1 through 3, **characterized in that** the protective rings (15, 16, 17, 18) are formed from a protective strip whose ends (19, 20) overlap and are there joined to one another.

5. The anchoring magnet as defined in Claim 4, **characterized in that** the overlapping ends (19, 20) are attached to the associated magnet element (13, 14).

6. The anchoring magnet as defined in one of Claims 1 through 5, **characterized in that** the grooves (23, 24) border the protective layers (15, 16, 17, 18).

7. The anchoring magnet as defined in Claim 6, **characterized in that** the grooves (23, 24) receive the protective layers (15, 16, 17, 18) in zero-clearance fashion.

8. The anchoring magnet as defined in any of Claims 1 through 7, **characterized in that** between at least two pole elements (2, 3, 4), several magnet elements (13, 14) are arranged next to one another in longitudinal directions.

9. The anchoring magnet as defined in Claim 8, **characterized in that** the anchoring magnet (1) has attachment means (9, 10, 11, 12) passing through it, and each magnet element (13, 14) positively receives, at least in part, at least one attachment means (9, 10, 11, 12).

10. The anchoring magnet as defined in Claim 9, **characterized in that** two magnet elements arranged next to one another together receive an attachment element each on one side.

## Revendications

1. Aimant d'accrochage (1) pour l'accrochage sur un support magnétique ou magnétisable, possédant une pluralité d'éléments magnétiques (13, 14) en forme de plaque s'étendant parallèlement et des éléments polaires (2, 3, 4) en forme de plaque s'étendant parallèlement à ceux-ci, les éléments magnétiques et polaires (2, 3, 4, 13, 14) étant assemblés alternativement en un ensemble et les éléments magnétiques (13, 14) présentant des couches protectrices amagnétiques (15, 16, 17, 18), **caractérisé en ce que** les couches protectrices sont reliées exclusivement aux éléments magnétiques (13, 14) et réalisées sous la forme de manchons protecteurs (15, 16, 17, 18) entourant les éléments magnétiques (13, 14) et que les éléments polaires (2, 3, 4) présentent sur les côtés tournés vers les éléments magnétiques (13, 14) des rainures (23, 24) dans lesquelles les éléments magnétiques (13, 14) pourvus des manchons protecteurs (15, 16, 17, 18) sont reçus.

2. Aimant d'accrochage selon la revendication 1, **caractérisé en ce que** les couches protectrices (15, 16, 17, 18) sont en matière plastique ou en métal.

3. Aimant d'accrochage selon la revendication 1 ou 2, **caractérisé en ce que** les manchons protecteurs forment chacun un anneau protecteur fermé (15, 16, 17, 18).

4. Aimant d'accrochage selon l'une des revendications 1 à 3, **caractérisé en ce que** les anneaux protecteurs (15, 16, 17, 18) sont formés d'une bande protectrice dont les extrémités (19, 20) se recouvrent et sont reliées ensemble à cet endroit.

5. Aimant d'accrochage selon la revendication 4, **caractérisé en ce que** les extrémités recouvrantes (19, 20) sont fixées à l'élément magnétique (13, 14) associé.

6. Aimant d'accrochage selon l'une des revendications 1 à 5, **caractérisé en ce que** les rainures (23, 24) reçoivent les couches protectrices (15, 16, 17, 18).

7. Aimant d'accrochage selon la revendication 6, **caractérisé en ce que** les rainures (23, 24) reçoivent les couches protectrices (15, 16, 17, 18) sans jeu.

8. Aimant d'accrochage selon l'une des revendications 1 à 7, **caractérisé en ce qu'**au moins entre deux éléments polaires (2, 3, 4), plusieurs éléments magnétiques (13, 14) sont disposés les uns à côté des autres dans des directions longitudinales.

9. Aimant d'accrochage selon la revendication 8, **caractérisé en ce que** l'aimant d'accrochage (1) est traversé par des moyens de fixation (9, 10, 11, 12) et chaque élément magnétique (13, 14) reçoit au moins un moyen de fixation (9, 10, 11, 12) au moins partiellement par complémentarité de formes.

10. Aimant d'accrochage selon la revendication 9, **caractérisé en ce que** deux éléments magnétiques disposés l'un à côté de l'autre reçoivent un élément de fixation en commun, chacun d'un côté.
